# FASCICULE DE BREVET EUROPEEN

(11) **EP 0 589 770 B1**
(45) Date de publication et mention de la délivrance du brevet: **23.10.1996**
(21) Numéro de dépôt: 93402291.4
(22) Date de dépôt: 20.09.1993
(51) Int. Cl.: H01R 13/639, H01R 13/621

(54) **Connecteur électrique à bague filetée et verrouillage à prépondérance**
Elektrischer Verbinder mit Gewindering und sicherer Verriegelung
Electric connector with screw-ring and safe locking

(30) Priorité: 21.09.1992 FR 9211211
(43) Date de publication de la demande: 30.03.1994
(73) Titulaire: FRAMATOME CONNECTORS INTERNATIONAL, 92084 Paris La Défense (FR)
(72) Inventeur: Quillet, Thierry, F-72190 Saint Pavace Le Mans (FR); Vriotte, Marisa, F-28000 Chartres (FR); Boiret, Gérard, F-72530 Ivre l'Eveque (FR); Camus, Christian, F-72000 Le Mans (FR)
(74) Mandataire: Fort, Jacques

(56) Documents cités:
- FR-A- 2 057 636
- FR-A- 2 606 940
- US-A- 3 917 373
- US-A- 4 030 798
- US-A- 4 548 458

## Description

L'invention concerne les connecteurs électriques du type accouplable à un connecteur complémentaire, ayant un corps de réception de contacts qui porte une bague de verrouillage rotative filetée destinée à coopérer avec une partie filetée du connecteur complémentaire, la bague étant solidaire d'une denture interne qui présente des arêtes séparant une face de pente faible d'une face de pente forte par rapport à la direction circonférentielle, le corps dudit connecteur étant solidaire en rotation de moyens d'encliquetage coopérant avec le fond de la denture pour constituer un encliquetage s'opposant à la rotation de la bague dans le sens du dévissage, pour laquelle les moyens d'encliquetage butent contre les faces de pente forte. Un tel connecteur est connu du document US-A-4 030 798.

De tels connecteurs sont souvent appelés "auto-verrouillables" ou "à verrouillage à prépondérance", en ce sens que le couple à exercer pour dévisser la bague est plus élevé que celui nécessaire pour la serrer. Ils trouvent une application importante en aéronautique où les vibrations risquent de provoquer un desserrage des liaisons filetées et où les verrouillages à baïonnette sont exclus dans de nombreux cas.

On connaît déjà de nombreux connecteurs autoverrouillables dont les moyens d'encliquetage sont constitués par des lames élastiques, généralement en métal, destinées à s'arc-bouter contre les faces de pente forte lors du desserrage. Ces connecteurs sont complexes et/ou présentent un risque d'arc-boutement des lames élastiques coinçant le connecteur en position d'accouplement complet.

La présente invention vise notamment à fournir un connecteur électrique du type ci-dessus ayant une constitution simple, permettant d'obtenir une valeur élevée du rapport entre les couples de vissage et de dévissage et ce sans risque de coincement.

L'invention propose dans ce but un connecteur dans lequel lesdits moyens d'encliquetage comportent un anneau monobloc en matière synthétique ayant une partie interne d'immobilisation par rapport au corps et une partie externe portant des dents en prise avec ladite denture.

Dans ce connecteur, afin que l'effort d'encliquetage reste stable dans le temps, l'anneau comporte des dents réparties sur une face radiale et la denture est formée sur une rondelle crantée ayant un clavetage coulissant avec la bague, repoussée vers l'anneau par un organe élastique métallique prennant appui sur la bague qui conserve mieux ses propriétés élastiques dans le temps qu'un organe en matière synthétique. Cet organe métallique peut notamment être constitué par une rondelle ondulée, interposée entre la rondelle crantée et la bague exerçant un effort axial.

Dans un mode simple de réalisation, l'anneau monobloc présente des parties élastiques destinées à venir en prise derrière un épaulement du corps ou d'un manchon qui en est solidaire de façon à retenir l'anneau en translation et porte des pattes élastiques d'une seule pièce avec lui, dont l'extrémité libre constitue une dent destinée à s'engager dans la denture circonférentielle interne de la bague. Les pattes peuvent être parallèles à l'axe ou tangentiels.

L'invention sera mieux comprise à la lecture de la description qui suit de connecteurs constituant des modes particuliers de réalisation, donnés à titre d'exemples non limitatifs. La description se réfère aux dessins qui l'accompagnent, dans lesquels :
- la figure 1 est une vue simplifiée, en élévation et en coupe partielle suivant un plan passant par l'axe, d'un connecteur selon un mode avantageux de réalisation ;
- la figure 2 est une vue éclatée du connecteur de la figure 1 ;
- la figure 3 est une vue de détail à grande échelle montrant les moyens d'encliquetage du connecteur des figures 1 et 2 ;
- la figure 4, similaire à la figure 1, montre un autre mode de réalisation ;
- les figures 5 et 6 montrent respectivement une fraction de la bague de verrouillage et une fraction de l'anneau du connecteur de la figure 4, suivant les lignes V et VI de la figure 4 ;
- les figures 7 et 8 montrent un anneau suivant une variante de réalisation, respectivement en coupe suivant la ligne VII de la figure 8 et en vue de face.

Le connecteur électrique montré en figure 1 constitue une fiche destinée à être accouplée à une embase non représentée, dont la construction interne est indifférente, mais qui comporte un corps externe muni d'un filetage. Le connecteur présente un corps isolant 10 dans lequel sont ménagés des passages de réception de contacts électriques 12, qui sont des douilles dans le cas illustré. Ces contacts électriques sont retenus par des moyens quelconques. Dans le cas illustré, ils sont retenus par des bagues fendues 14 munies de doigts de verrouillage, maintenues en place par une plaquette collée 16. Un passe-fil 18 en matériau suffisamment déformable pour assurer l'étanchéité peut être prévu à l'arrière de la plaquette 16. Le corps, la plaquette et le passe-fil sont contenus dans un manchon 20 contre lequel s'appuie un renflement du corps.

Sur le manchon 20 est montée une bague de verrouillage 22. Cette bague est filetée sur une fraction de sa longueur afin de pouvoir se visser sur le filetage du connecteur complémentaire.

La bague de verrouillage 22 est libre en rotation sur le manchon 20, mais elle est retenue dans le sens axial. Pour cela, dans le cas représenté sur les figures 1 et 2, la bague 22 présente un épaulement prévu pour venir en appui contre un redan circonférentiel 24 du manchon.

Dans la paroi circonférentielle d'un chambrage arrière de la bague 22 sont ménagées des encoches 26 destinées à recevoir des tenons 28 appartenant à une rondelle 30, de façon à constituer un clavetage coulissant. La rondelle 30 est crantée de façon à présenter, sur sa surface arrière dans le sens radial, une denture dont chaque dent présente une arête séparant une face de pente faible d'une face de pente forte par rapport à la direction circonférentielle. Le clavetage coulissant solidarise en rotation la bague de verrouillage 22 de la rondelle 30 et donc de la denture. La rondelle crantée 30 est repoussée vers l'arrière par des moyens élastiques, constitués, sur les figures 1 et 2, par une rondelle ondulée 32, en métal alors que la rondelle crantée peut être en matière synthétique.

La rondelle ondulée 32 applique la rondelle crantée 30 contre des moyens d'encliquetage, constitués par un anneau 34 immobilisé en rotation et en translation par rapport au manchon 20 portant des dents régulièrement réparties face à la rondelle crantée. Elle est immobilisée en translation par engagement de doigts élastiques de verrouillage 36, d'une seule pièce avec le reste de l'anneau 34, dans des encoches ou une gorge circonférentielle 38, à section dissymétrique, du manchon 20. Elle est immobilisée en rotation par rapport au manchon, et donc par rapport au corps 10, par un clavetage coulissant constitué de saillies radiales 40 du manchon et de rainures correspondantes 42 de l'anneau 34. Le déplacement de l'anneau en sens inverse de l'appui des doigts de verrouillage élastiques 36 est limité par sa venue en butée contre la bague de verrouillage 22 (figure 1). Dans la pratique, l'épaisseur de l'anneau est telle qu'il soit complétement immobilisé par rapport au manchon 20.

Dans la variante de réalisation de l'invention montrée en figure 4 (où les composants correspondant à ceux des figures 1 à 3 sont désignés par le même numéro de référence), la denture est dirigée radialement et non plus axialement et l'anneau 34 assure l'ensemble des fonctions d'encliquetage, c'est à dire comporte les dents s'engageant dans la denture et les moyens élastiques appliquant ces dents en prise. Les figures 4 et 5 montrent la denture interne venue de moulage sur la bague de verrouillage 22. L'anneau 34 (figures 4 et 6) comporte des saillies internes 44 destinées à s'engager dans des rainures du manchon de façon à constituer un clavetage coulissant. Il est retenu longitudinalement en appui contre un épaulement du manchon par un anneau élastique fendu ou circlip, généralement métallique. Les dents de l'anneau 34 sont constituées par la partie terminale de pattes élastiques 48, d'une seule pièce avec le reste de l'anneau, pouvant fléchir élastiquement. Les dents, comme la denture interne formée directement sur la bague de verrouillage 32, ont un profil dissymétrique, comme cela apparait sur les figures 5 et 6.

Les figures 7 et 8 montrent une variante de réalisation de l'anneau 34, qui comporte des doigts d'accrochage sur le manchon, rendant inutile l'anneau fendu 46. Les pattes 48 montrées en figures 7 et 8, contrairement à celles du mode de réalisation des figures 4 et 6, sont dirigées dans le sens circonférentiel. L'anneau 34 comporte encore des saillies 44 de clavetage destinées à s'engager dans des rainures du manchon.

## Revendications

1. Connecteur électrique accouplable à un connecteur complémentaire, ayant un corps (10,20) de réception de contacts (12) qui porte une bague de verrouillage rotative filetée (22) destinée à coopérer avec une partie filetée du connecteur complémentaire, la bague étant solidaire en rotation d'une denture interne qui présente des arêtes séparant une face de pente faible d'une face de pente forte par rapport à la direction circonférentielle, le corps (10) dudit connecteur étant solidaire en rotation de moyens d'encliquetage coopérant avec le fond de la denture pour constituer un encliquetage s'opposant à la rotation de la bague dans le sens du dévissage, pour laquelle les moyens d'encliquetage butent contre les faces de pente forte,
caractérisé en ce que lesdits moyens d'encliquetage comportent un anneau monobloc (34) en matière synthétique ayant une partie interne (36) d'immobilisation par rapport au corps (10) et une partie externe portant des dents réparties sur une face radiale et en prise avec ladite denture qui est formée sur une rondelle crantée (30) ayant un clavetage coulissant (28) avec la bague de verrouillage (22) et repoussée vers l'anneau monobloc (34) par un organe élastique métallique (32) prenant appui sur la bague (22).

2. Connecteur selon la revendication 1, caractérisé en ce que l'organe élastique métallique est une rondelle ondulée (32).

3. Connecteur selon la revendication 1 ou 2, caractérisé en ce que l'anneau monobloc est immobilisé par rapport au corps par des doigts de verrouillage (36) d'une seule pièce avec lui, destiné à s'engager dans des encoches ou dans une gorge à profil disymétrique ménagée dans un manchon (20) entourant le corps (10) et solidaire du corps.

4. Connecteur selon une quelconque des revendications 1 à 3, caractérisé en ce que l'anneau (34) comporte des doigts elastiques (36) de retenue sur le corps ou sur un manchon qui en est solidaire par engagement dans des encoches ou une gorge (38) circonférentielle ménagée dans ledit corps ou ledit manchon.

## Patentansprüche

1. An einen komplementären Verbinder anschließbarer elektrischer Verbinder mit einem Körper (10, 20) zum Aufnehmen von Kontakten (12), der einen drehbaren Verriegelungs-Gewindering (22) trägt, der vorgesehen ist, um mit einem gewindetragenden Abschnitt des komplementären Verbinders zusammenzuwirken, wobei der Ring unverdrehbar mit einer internen Zahnung verbunden ist, die Kanten aufweist, die eine Fläche mit geringer Steigung von einer Fläche mit hoher Steigung in Bezug auf die Umfangsrichtung trennen, wobei der Körper (10) des Verbinders unverdrehbar mit Einrastmitteln verbunden ist, die mit dem Boden der Zahnung zusammenwirken, um eine der Drehung in Abschraubrichtung entgegenwirkende Verrastung zu bilden, bei der die Einrastmittel gegen die Flächen mit starker Steigung anschlagen,
**dadurch gekennzeichnet, daß**
die Einrastmittel einen einteiligen Ring (34) aus Kunststoffmaterial umfassen, der einen inneren Abschnitt (36) zur
Fixierung bezüglich des Körpers (10) und einen äußeren, auf einer Radialfläche verteilte und in die Zahnung eingreifende Zähne tragenden Abschnitt aufweist, wobei die Zahnung an einer Rastscheibe (30) ausgebildet ist, die eine verschiebbare Keilverbindung (28) mit dem Verriegelungsring (22) hat und von einem auf dem Verriegelungsring (22) ruhenden elastischen Metallelement (32) gegen den einteiligen Ring (34) gedrückt wird.

2. Verbinder nach Anspruch 1, dadurch gekennzeichnet, daß das elastische Metallelement ein Wellfederring (32) ist.

3. Verbinder nach Anspruch 1 oder 2, dadurch gekennzeichnet, daß der einteilige Ring bezüglich des Körpers durch mit ihm einteilige Verriegelungsfinger (36) unbeweglich gehalten ist, die vorgesehen sind, um in Kerben oder eine Nut mit unsymmetrischem Querschnitt einzugreifen, die in einer den Körper (10) umgebenden und fest mit ihm verbundenen Hülse (20) gebildet ist.

4. Verbinder nach einem der Ansprüche 1 bis 3, dadurch gekennzeichnet, daß der Ring (34) elastische Finger (36) aufweist, die zum Halten am Körper oder einer mit diesem fest verbundenen Hülse in Kerben oder eine umlaufende Nut (38) eingreifen, die am Körper oder der Hülse gebildet ist.

## Claims

1. Electrical connector connectable to a matching connector, having a body (10,20) for receiving contacts (12) that carries a threaded rotary locking nut (22) for cooperation with a threaded portion of the matching connector, the nut being non-rotatably connected with internal ratchet teeth having edges each separating a face with a lower slope from a face with a steeper slope relative to a circumferential direction, the body (10) of the said connector being non-rotatably connected to catch means cooperating with the bottom of the ratchet teeth to establish a ratchet effect that opposes rotation of the ring in an unscrewing direction for which the catch means come into abutment against the steeper sloping faces,
characterized in that said catch means comprise a one-piece ring (34) of synthetic material having an inner portion (36) for secured connection with the body (10) and an outer portion carrying teeth distributed on a radial surface and engaging said ratchet teeth which is formed on a ratchet washer (30) having a slidable keying connection (28) with the locking nut (22) and biased toward the one piece ring (34) by a resilient metal member (32) bearing on the ring (22).

2. Connector according to claim 1, characterized in that the resilient metal member is a wavy spring (32).

3. Connector according to claim 1 or 2, characterized in that the one-piece ring is rendered fast with the body by locking fingers (26) which are integral herewith, arranged to engage into slots or into a groove having a dissimetrical profile formed in a sleeve (20) surrounding the body (10) and fast with the body.

4. Connector according to anyone of claims 1-4, characterized in that the ring (34) has resilient fingers (36) for connection onto the body or onto a sleeve which is fast with the body, due to engagement into slots or a circumferential groove (38) formed in said body or said sleeve.
